# EUROPÄISCHE PATENTSCHRIFT

(11) **EP 1 608 469 B1**
(45) Veröffentlichungstag und Bekanntmachung des Hinweises auf die Patenterteilung: **16.08.2006**
(21) Anmeldenummer: 04722243.5
(22) Anmeldetag: 22.03.2004
(51) Int. Cl.: B05D 3/02

(54) **BESCHICHTUNGSVORRICHTUNG FÜR WASSERLACK MIT NIEDERINFRAROT-TROCKNUNG**
COATING DEVICE FOR WATER-BASED LACQUER THAT IS DRIED BY NEAR-INFRARED LIGHT
DISPOSITIF D'APPLICATION DE LAQUE A L'EAU AVEC SECHAGE AUX INFRAROUGES PROCHES

(30) Priorität: 21.03.2003 DE 20304641 U
(43) Veröffentlichungstag der Anmeldung: 28.12.2005
(73) Patentinhaber: Josef Schiele OHG, 56651 Niederzissen (DE)
(72) Erfinder: SCHIELE, Stefan, 56651 Niederzissen (DE)
(74) Vertreter: Wolff, Felix
(86) Internationale Anmeldenummer: PCT/EP2004/002971
(87) Internationale Veröffentlichungsnummer: WO 2004/082852

(56) Entgegenhaltungen:
- WO-A-02/053296
- DE-A- 4 330 453
- DE-A- 10 158 008
- DE-A- 19 857 045
- SEDLMAYR, MARTIN: "NIR-Trocknung im Sekundentakt von Flüssig- und Pulverlacken" GALVANOTECHNIK, Bd. 90, Nr. 11, 1999, Seiten 3098-3100, XP001194639
- PATENT ABSTRACTS OF JAPAN Bd. 0153, Nr. 45 (C-0864), 3. September 1991 (1991-09-03) & JP 3 135474 A (HONDA MOTOR CO LTD), 10. Juni 1991 (1991-06-10)

## Beschreibung

Die vorliegende Erfindung betrifft eine Beschichtungsvorrichtung mit der eine wasserlösliche Verbindung auf mindestens eine Kante eines sich bewegenden langgestreckten Werkstückes aufgetragen wird.

Heutzutage besteht ein immer größerer Bedarf, die Kanten oder Teile der Kanten eines langgestreckten Werkstückes, beispielsweise einer Parkettdiele, mit einer Verbindung, beispielsweise einem Lack und/oder einem Klebstoff, in kontinuierlich arbeitenden Anlagen zu beschichten. Dabei ist die Verbindung vorzugsweise wasserlöslich, um negative Einflüsse auf Mensch und Umwelt zu vermeiden.

Die Druckschriften DE 198 57 045 A1 und DE 43 30 453 A1 offenbaren ein Verfahren zum Trocknen von beschichteten Gegenständen mittels Infrarotstrahlung, wodurch insbesondere bei wasserbasierten Beschichtungsmedien eine schnelle Trocknung ermöglicht wird. Aus der WO 02/053296 ist ein Beschichtungskopf mit einer Auftrags- und einer Saugdüse zur Beschichtung von Kanten bekannt.

Der vorliegenden Erfindung liegt die Aufgabe zugrunde, eine verbesserte Beschichtungsvorrichtung zur Verfügung zu stellen, mit der wasserlösliche Verbindungen auf mindestens Teile der Kante eines sich bewegenden langgestreckten Werkstückes aufgetragen und getrocknet werden kann.

Gelöst wird die Aufgabe erfindungsgemäß mit einer Beschichtungsvorrichtung gemäß Patentanspruch 1. Demnach wird eine wasserlösliche Verbindung wird auf mindestens Teile einer Kante eines sich bewegenden, langgestreckten Werkstückes aufgetragen, wobei die Beschichtungsvorrichtung mindestens eine Vorrichtung zum Auftragen der Verbindung und in der Bewegungsnchtung des Werkstückes nachgeordnet mindestens zwei separate Niederinfrarot (NIR) - Trockner aufweist.

Es war für den Fachmann überaus erstaunlich und nicht zu erwarten, dass es mit der neuerungsgemäßen Vorrichtung gelingt, langgestreckte Werkstücke, wie Profile aus Holz, beispielsweise Parkettdielen oder Kunststoff, sowie die Einzelteile, beispielsweise Holme eines Fensters, sehr effizient und mit einer hohen Qualität mit einer wasserlöslichen Verbindung zu beschichten. Die neuerungsgemäße Vorrichtung ist einfach und kostengünstig herzustellen und hat sich im Dauerbetrieb als äußerst robust erwiesen. Die aufgetragene wasserlösliche Verbindung trocknet mit der NIR-Trocknung so schnell, dass Transportgeschwindigkeiten des zu beschichtenden Werkstückes von 100 m/min realisierbar sind.

Eine NIR-Trocknung im Sinne der Neuerung ist eine Infrarottrocknung bei der die Strahlung eine Wellenlänge von 600 - 1400 nm, vorzugsweise 800 - 1200 nm aufweist.

Die NIR-Trocknung besteht aus mindestens zwei separaten NIR-Trocknern, die besonders bevorzugt bezüglich des zu beschichtenden Werkstückes ausrichtbar sind. Dem entsprechend sind die NIR-Trockner vorzugsweise höhenverstellbar und/oder schwenkbar angeordnet.

Weiterhin bevorzugt werden die NIR-Trockner entsprechend dem Auftragsmedium und/oder der Transportgeschwindigkeit geregelt; das heißt, bei einem Auftragsmedium mit einem hohen Wasseranteil und/oder bei sehr hohen Transportgeschwindigkeiten kommen entweder mehrere in Laufrichtung des Werkstückes angeordnete NIR-Trockner zum Einsatz und/oder deren Intensität wird in Abhängigkeit des Wasseranteiles und/oder der Transportgeschwindigkeit geregelt. Durch diese bevorzugte Ausführungsform der Erfindung ist es möglich, die Trocknung exakt an den gegebenen Prozess anzupassen.

Weiterhin bevorzugt weist die erfindungsgemäße Beschichtungsvorrichtung Kühlplatten auf, mit denen das zu beschichtende Werkstück bzw. die Transportbänder, mit denen das Werkstück transportiert wird, gekühlt werden können, um zu vermeiden, dass diese bei der Trocknung zu heiß werden.

Als Vorrichtung zum Auftragen der wasserlöslichen Verbindung eignet sich jeder dem Fachmann bekannte Auftragskopf. Vorzugsweise weist der Auftragskopf jedoch eine Auftragsdüse auf, mit der die wasserlösliche Verbindung auf die zu beschichtende Kante aufgetragen wird. Weiterhin bevorzugt weist die Auftragsvorrichtung eine Saugdüse auf, mit der überschüssiges Beschichtungsmaterial abgesaugt wird. Derartige Beschichtungsköpfe sind beispielsweise in der DE 42 07 090, WO 02/053296, WO 02/055215 und WO 02/055214 beschrieben. Diese Patentanmeldungen werden hiermit als Referenz eingeführt und gelten somit als Teil der Offenbarung.

Im folgenden wird die Neuerung anhand der Figuren 1 und 2 erläutert. Diese Erläuterungen sind lediglich beispielhaft und schränken den allgemeinen Neuerungsgedanken nicht ein.
- Figur 1: zeigt eine perspektivische Darstellung der neuerungsgemäßen Vorrichtung und
- Figur 2: zeigt eine Vorderansicht der neuerungsgemäßen Vorrichtung.

In Figur 1 ist die neuerungsgemäße Vorrichtung dargestellt. Ein Werkstück 4 dessen Kanten zumindest teilweise mit einer wasserlöslichen Verbindung, beispielsweise einem Lack und/oder einem Klebstoff, beschichtet werden soll, durchläuft die Vorrichtung von links nach rechts wie durch die Pfeile dargestellt. Der Transport des Werkstückes 4 erfolgt durch die Endlostransportbänder 5. Die erfindungsgemäße Beschichtungsvorrichtung weist einen Auftragskopf 1 auf, mit dem die wasserlösliche Verbindung auf die Kante aufgetragen wird. Dieser Auftragskopf weist eine Beschichtungsdüse (nicht dargestellt) auf, die die wasserlösliche Verbindung auf die zu beschichtende Kante aufträgt und eine Saugdüse (nicht dargestellt) auf, mit der überschüssiges Material abgesaugt wird. Die Saugdüse ist an eine Vakuumanlage und einen Abscheider (jeweils nicht dargestellt) angeschlossen. Des weiteren weist die neuerungsgemäße Vorrichtung dem Auftragskopf nachgeordnet zwei NIR-Trockner auf, die niederinfrarote Strahlung emitieren und die beschichtete Kante dadurch trocknen. Die Trockner 2 sind in dem vorliegenden Beispiel schwenkbar angeordnet, so dass die Strahlung möglichst senkrecht zu der zu trocknenden Fläche ausrichtbar ist. Um ein Überhitzen der Transportbänder 5 bzw. des darauf transportierten Werkstückes 4 zu vermeiden, sind seitlich Kühlplatten 3 angeordnet.

Der Fachmann erkennt, dass die Auftragsvorrichtung 1, die Niederinfrarotstrahler 2 und die Kühlplatten 3 auch auf der anderen Seite des Transportbandes angeordnet sein können.

Figur 2 zeigt eine Vorderansicht der neuerungsgemäßen Vorrichtung, wobei die neuerungsgemäße Vorrichtung diesmal rechts und links von dem zu beschichtenden Werkstück jeweils eine Auftragsvorrichtung, Kühlplatten und eine NIR-Trocknung aufweist. Auf der linken Seite ist die Auftragsvorrichtung 1 dargestellt, die eine nach unten und mit einem dickeren Strich dargestellte Kante des Werkstückes 4 mit einer Auftragsdüse (nicht dargestellt) beschichtet. Mit den gestrichelten Linien ist der Saugkanal dargestellt, der mit der Saugdüse (nicht dargestellt), die überschüssiges Material von der beschichteten Kante wieder absaugt, verbunden ist. Die auf dieser Seite nachgeordneten NIR-Trockner werden von der Auftragsvorrichtung 1 verdeckt. Auf der rechten Seite wurde die Auftragsvorrichtung aus Anschauungsgründen weggelassen und lediglich die Trockner 2 dargestellt, die die beschichtete Fläche in einem Winkel schräg von unten anstrahlt, um diese zu trocknen. Des weiteren weist die neuerungsgemäße Vorrichtung Kühlplatten 3 auf, die insbesondere die Transportbänder 5, mit denen das zu beschichtende Werkstück in die Papierebene hinein transportiert wird, vor Überhitzung schützen.

## Patentansprüche

1. Beschichtungsvorrichtung, mit der eine wasserlösliche Verbindung auf mindestens Teile einer Kante eines sich bewegenden langgestreckten Werkstückes (4) aufgetragen wird, wobei es mindestens eine Vorrichtung (1) zum Auftrag der Verbindung und in der Bewegungsrichtung des Werkstückes nachgeordnet mindestens zwei separate NIR-Trockner (2) aufweist **dadurch gekennzeichnet, dass** im Bereich der NIR-Trockner (2) Kühlplatten (3) angeordnet sind.

2. Beschichtungsvorrichtung nach Anspruch 1, **dadurch gekennzeichnet, dass** die NIR-Trockner (2) ausrichtbar, vorzugsweise höhenverstellbar und/oder schwenkbar sind.

3. Beschichtungsvorrichtung nach Anspruch 1 oder 2, **dadurch gekennzeichnet, dass** die NIR-Trockner (2) abhängig von dem Austragungsmedium und/oder der Transportgeschwindigkeit regelbar sind.

4. Beschichtungsvorrichtung nach einem der voranstehenden Ansprüche, **dadurch gekennzeichnet, dass** die Kühlplatten Transportbänder zum Transport der Werkstücke vor Überhitzung schützen.

5. Beschichtungsvorrichtung nach einem der voranstehenden Ansprüche, **dadurch gekennzeichnet, dass** die Vorrichtung (1) eine Auftragsdüse und eine Saugdüse aufweist.

## Claims

1. A coating device with which a water-soluble compound is applied to at least parts of an edge of a moving, elongated workpiece (4), wherein it has at least one device (1) for applying the compound and at least two separate NIR dryers (2) arranged after the device in the direction of movement of the workpiece, **characterised in that** cooling plates (3) are arranged in the region of the NIR dryers (2).

2. The coating device according to Claim 1, **characterised in that** the NIR dryers (2) can be aligned, preferably vertically adjusted and/or swivelled.

3. The coating device according to Claim 1 or 2, **characterised in that** the NIR dryers 92) are adjustable according to the filling medium and/or the conveying speed.

4. The coating device according to one of the preceding claims, **characterised in that** the cooling plates protect conveyor belts for the conveyance of workpieces against overheating.

5. The coating device according to one of the preceding claims, **characterised in that** the device (1) has an application nozzle and a suction nozzle.

## Revendications

1. Dispositif de revêtement, avec lequel un composé soluble à l'eau est appliqué sur au moins des parties d'une arête d'une pièce d'oeuvre (4) allongée et se déplaçant, qui présente au moins un dispositif (1) pour l'application du composé et au moins deux sécheurs NIR (2) séparés disposés en aval dans le sens de déplacement de la pièce, **caractérisé en ce que** des plaques de refroidissement (3) sont disposées dans la zone des sécheurs NIR (2).

2. Dispositif de revêtement selon la revendication 1, **caractérisé en ce que** les sécheurs NIR (2) sont orientables, de préférence réglables en hauteur et/ou basculants.

3. Dispositif de revêtement selon la revendication 1 ou 2, **caractérisé en ce que** les sécheurs NIR (2) peuvent être réglés en fonction du milieu d'évacuation et/ou de la vitesse de transport.

4. Dispositif de revêtement selon l'une quelconque des revendications précédentes, **caractérisé en ce que** les plaques de refroidissement protègent de la surchauffe des bandes de transport pour le transport des pièces d'oeuvre.

5. Dispositif de revêtement selon l'une quelconque des revendications précédentes, **caractérisé en ce que** le dispositif (1) présente une buse d'application et une buse d'aspiration.
